# EUROPÄISCHE PATENTSCHRIFT

(11) **EP 0 236 857 B1**
(45) Veröffentlichungstag und Bekanntmachung des Hinweises auf die Patenterteilung: **09.12.1992**
(21) Anmeldenummer: 87102685.2
(22) Anmeldetag: 25.02.1987
(51) Int. Cl.: D06F 37/20

(54) **Verfahren zur Korrektur des Unwuchtgrössengrenzwertes für eine programmgesteuerte Waschmaschine**
Method for correcting the admissible out-of-balance degree of a programme-controlled washing machine
Procédé pour corriger la valeur du balourd admissible pour une machine à laver commandée par programme

(30) Priorität: 03.03.1986 DE 3606819
(43) Veröffentlichungstag der Anmeldung: 16.09.1987
(73) Patentinhaber: Licentia Patent-Verwaltungs-GmbH, 60596 Frankfurt (DE)
(72) Erfinder: Wipperfürth, Franz-Josef, Ing. (grad.), D-8501 Cadolzburg (DE)
(74) Vertreter: Vogl, Leo, Dipl.-Ing.

(56) Entgegenhaltungen:
- CH-A- 651 602
- DE-A- 2 620 464
- DE-A- 3 416 639

## Beschreibung

Die Erfindung betrifft ein Verfahren zur Korrektur des Unwuchtgrößenerenzwertes für eine programmgesteuerte Waschmaschine mit einer motorisch angetriebenen Wasch- und Schleudertrommel, bei der in der Programmsteuereinheit als Parameter die Waschgutmenge und ein Unwuchtgrößengrenzwert für das Schleudergut abgelegt sind und während der Schleudergutverteilungsphase die Istwertschwankungen der Antriebsmotordrehzahl ermittelt und mit den abgelegten Parametern verglichen werden und danach der Unwuchtgrößengrenzwert korrigiert wird.

Ein Verfahren zur Steuerung des Schleudervorganges bei einer Waschmaschine ist aus der DE-A-34 16 639 bekannt. Diese Waschmaschine hat eine Programmsteuereinheit (Microcomputer) mit einem Speicher, in dem das Schleuderverfahren beeinflussende Daten, wie die Wäschemenge, die Versorgungspannung und ein vorher ermittelter Unwuchtgrößengrenzwert abgelegt sind. Am Beginn des Schleudervorganges werden nun der Programmsteuereinheit verschiedene Meßwerte, wie z.B. das Drehzahloder Stromaufnahmeverhalten des Antriebsmotors und der augenblickliche Wert der Versorgungsspannung zugeführt. Diese Meßwerte werden dann mit den im Speicher abgelegten Daten verglichen und ausgewertet. Das Ergebnis dieser Auswertung bestimmt dann den weiteren Verlauf des Schleuderverfahrens. Bei diesem Verfahren wird aber nicht die jeweilige Wäscheart des Schleudergutes berücksichtigt, deren Saugfähigkeit aber einen erheblichen Einfluß auf die symmetrische Grundlast in der Wasch- u. Schleudertrommel hat, so daß dieses Verfahren noch nicht als optimal anzusehen ist.

Weiterhin ist ein Verfahren zur Steuerung des Schleuderprogramms in einer Waschmaschine aus der DE-A-26 20 464 bekannt, bei dem eine Unwuchtmessung durchgeführt wird, die dann den weiteren Ablauf des Schleuderprogramms bestimmt. Hierbei werden die Schwankungen der Stromaufnahme oder der Drehzahl des Wasch- und Schleudertrommelantriebsmotors als Indiz für eine evtl. vorliegende Unwucht der Wasch- und Schleudertrommel ausgewertet. Wird eine Unwucht größer als der eingegebene Unwuchtgrößengrenzwert fellgestellt, so wird über eine Drehzahlregeleinrichtung der Antriebsmotor derart angesteuert, daß das Wasch- bzw. Schleudergut sich neu verteilen kann. Führt dies nach mehrmaligem Versuch nicht zum Erfolg, so wird auf eine niedere Drehzahl heruntergefahren. Ein Nachteil beim bekannten Verfahren besteht jedoch darin, daß die Unwuchterfassung nur sehr ungenau erfolgt und nicht bei allen möglichen Betriebsbedingungen einen optimalen Schleuderablauf gewährleistet.

Ferner ist es bekannt, um während der Endschleuderphase in der Wasch-und Schleudertrommel eine niedrige und somit noch vertretbare Unwucht zu haben, von vornherein einen niederen Unwuchtgrenzwert dem Programm vorzugeben. Die Folge davon ist die, daß auch bei einer minimalen Wäscheunwucht mit einer an sich nicht erforderlichen niedrigen Drehzahl bzw.durch das mehrmalige Neuverteilen des Schleudergutes mit einer langen Schleuderzeit gearbeitet wird.

Der Erfindung liegt nun die Aufgabe zu Grunde, ein Verfahren zur Korrektur des Unwuchtgrößengrenzwertes anzugehen, durch welches eine automatische Optimierung auf eine maximale Schleuderdrehzahl und damit optimale Entwässerung des Schleuder- bzw. Waschgutes bei geringer bzw. minimaler Waschgutunwucht in der Wasch- und Schleudertrommel erreicht wird.

Die gestellte Aufgabe wird erfindungsgemäß dadurch gelöst, daß während der Schleudergutverteilungsphase die Istwertschwankungen der Antriebsmotordrehzahl ermittelt werden, und daß auf Grund der der Programmsteuereinheit eingegebenen Parameter, wie Wäscheart und Waschgutmenge oder auf Grund des gemessenen Waschgutmengenistwertes und eingegebenen Wäscheart der der Programmsteuereinheit eingegebene Unwuchtgrößengrenzwert korrigiert wird. Die Istwertschwankungen der Drehzahl des Antriebsmotors für die Wasch- und Schleudertrommel, die während der Verteilungsphase des Schleudergutes ermittelt werden, stellen damit das Maß bzw. die Unwuchtgröße für die Schleudergutverteilung dar. Die Istwertschwankungen der Drehzahl sind bei gleicher Einzelunwucht um so kleiner, je größer die symetrische Grundlast und Schleuderdrehzahl in der Wasch- und Schleudertrommel ist. Diese symetrische Grundlast ist wiederum abhängig von der Saugfähigkeit und/oder der Menge des Wasch- bzw. Schleudergutes, so daß die mit Hilfe der festgestellten Istwertschwankungen ermittelte Unwuchtgröße mit einem Wäscheart- und Wäschemengenkorrekturfaktor, der größer als 1 ist, korrigiert werden kann. Damit wird erreicht, daß die Schleuderzeit bezogen auf die Schleudergutverteilung in der Schleudertrommel optimiert wird.

## Patentansprüche

1. Verfahren zur Korrektur des Unwuchtgrößengrenzwertes für eine programmgesteuerte Waschmaschine mit einer motorisch angetriebenen Wasch- und Schleudertrommel, bei der in der Programmsteuereinheit als Parameter die Waschgutmenge und ein Unwuchtgrößengrenzwert für das Schleudergut abgelegt sind und während der Schleudergutverteilungsphase die Istwertschwankungen der Antriebsmotordrehzahl ermittelt und mit den abgelegten Parametern verglichen werden und danach der Unwuchtgrößengrenzwert korrigiert wird, dadurch gekennzeichnet, daß die während der Verteilungsphase des Schleudergutes ermittelten Istwertschwankungen des Wasch- und Schleudertrommelantriebes das Maß bzw. die Unwuchtgröße für die Schleudergutverteilung darstellen und daß die auf diese Weise ermittelte Unwuchtgröße mit einem vom Benutzer eingestellten oder gemessenen Wäscheart- und Wäschemengenkorrekturfaktor, der größer 1 ist, korrigiert wird.

2. Verfahren zur Korrektur des Unwuchtgrößengrenzwertes für eine programmgesteuerte Waschmaschine mit einer motorisch angetriebenen Wasch- und Schleudertrommel, bei der in der Programmsteuereinheit als Parameter die Waschgutmenge und ein Unwuchtgrößengrenzwert für das Schleudergut abgelegt sind und während der Schleudergutverteilungsphase die Istwertschwankungen der Antriebsmotordrehzahl ermittelt und mit den abgelegten Parametern verglichen werden und danach der Unwuchtgrößengrenzwert korrigiert wird, dadurch gekennzeichnet, daß als weiterer Parameter die Wäscheart in die Programmsteuereinheit eingegeben wird und der Unwuchtgrößengrenzwert aufgrund des gemessenen Waschgutmengenistwertes und der eingegebenen Wäscheart korrigiert wird.

## Claims

1. Method for correcting the admissible out-of-balance degree of a programme-controlled washing machine comprising a motor-driven washing and spinning drum, in which the quantity of articles to be washed and an admissible out-of-balance degree for the articles to be spun are given as parameters in the programme control unit and the actual fluctuations of the drive motor speed are determined during the phase in which the articles to be spun are distributed over the drum and are compared with the given parameters and then the admissible out-of-balance degree is corrected, characterised in that the actual fluctuations of the washing and spinning drum drive during the phase in which the articles to be spun are distributed over the drum represent the magnitude or the out-of-balance degree of the distribution of the articles to be spun and that the out-of-balance degree determined in this manner is corrected by a factor of correction for the nature and quantity of the articles to be washed greater than 1 set or measured by the user.

2. Method for correcting the admissible out-of-balance degree of a programme-controlled washing machine comprising a motor-driven washing and spinning drum, in which the quantity of articles to be washed and an admissible out-of-balance degree for the articles to be spun are given as parameters in the programme control unit and the actual fluctuations of the drive motor speed are determined during the phase in which the articles to be spun are distributed over the drum and are compared with the given parameters and then the admissible out-of-balance degree is corrected, characterised in that the nature of the articles to be washed is entered into the programme control unit as a further parameter and the admissible out-of-balance degree is corrected on the basis of the actual measured quantity of the articles to be washed and the given nature of the articles to be washed.

## Revendications

1. Procédé pour corriger la valeur du balourd admissible pour une machine à laver commandée par programme avec un tambour de lavage et d'essorage entraîné par un moteur, pour laquelle la quantité de linge à laver et un balourd admissible pour le linge à laver et à essorer ont été fixés comme paramètres dans le dispositif de commande à programme et les variations de la valeur effective de la vitesse de rotation du moteur d'entraînement pendant la phase de répartition du linge à laver et à essorer sont déterminées et comparées avec les paramètres fixés, et le balourd corrigé en conséquence, caractérisé en ce que les variations de la valeur effective de l'entraînement du tambour de lavage et d'essorage mesurées pendant la phase de répartition du linge à laver et à essorer constituent la mesure ou la valeur du balourd pour la répartition du linge à laver et à essorer, et que la valeur du balourd déterminée de cette façon est corrigée avec un facteur de correction de la quantité de linge ou du type de linge, réglé ou mesuré par l'utilisateur, lequel facteur est supérieur à 1.

2. Procédé pour corriger la valeur du balourd admissible pour une machine à laver commandée par programme avec un tambour de lavage et d'essorage entraîné par un moteur, pour laquelle la quantité de linge à laver et un balourd admissible pour le linge à laver et à essorer ont été fixés comme paramètres dans le dispositif de commande à programme et les variations de la valeur effective de la vitesse de rotation du moteur d'entraînement pendant la phase de répartition du linge à essorer sont mesurées et comparées avec les paramètres fixés, et le balourd admissible corrigé en conséquence, caractérisé en ce que le type de linge est entré comme paramètre suplémentaire dans le dispositif de commande à programme et que la valeur du balourd admissible est corrigée en fonction de la valeur effective de la quantité de linge à laver et du type de linge donné.
